# EUROPÄISCHE PATENTSCHRIFT

(11) **EP 0 942 401 B1**
(45) Veröffentlichungstag und Bekanntmachung des Hinweises auf die Patenterteilung: **22.09.2004**
(21) Anmeldenummer: 99104966.9
(22) Anmeldetag: 12.03.1999
(51) Int. Cl.: G08G 1/07, G08G 1/097

(54) **Verfahren und Vorrichtung zur Signalsicherung in Systemen mit Wechselverkehrszeichengebern**
Method and device for signal safety in traffic light control systems
Méthode et dispositif pour la fiabilité du signal dans les agencements de feu de signalisation

(30) Priorität: 13.03.1998 DE 19811082
(43) Veröffentlichungstag der Anmeldung: 15.09.1999
(73) Patentinhaber: SIEMENS AKTIENGESELLSCHAFT, 80333 München (DE)
(72) Erfinder: Hahn, Ulrich, 82515 Wolfratshausen (DE); Tilly, Vasco, 81375 München (DE)

(56) Entgegenhaltungen:
- EP-A- 0 137 964
- EP-A- 0 330 164
- DE-A- 3 541 549
- FR-A- 2 647 932

## Beschreibung

Die Erfindung bezieht sich auf ein Verfahren sowie eine Vorrichtung zur Signalsicherung in Systemen mit Wechselverkehrszeichengebern gemäß dem Oberbegriff des Patentanspruches 1 bzw. dem Oberbegriff des Patentanspruches 3.

Wechselverkehrszeichen werden zur Beeinflussung des Verkehrs beispielsweise auf Autobahnen eingesetzt. Die einzelnen Verkehrszeichen werden dabei durch matrixartig angeordnete Lichtpunkte dargestellt, die über Lichtleiterbündel von Niedervoltlampen angestrahlt werden. In Abhängigkeit von Verkehrssituationen können dabei unterschiedliche Verkehrszeichen mit einem Wechselverkehrszeichengeber dargestellt werden. Die Wechselverkehrszeichengeber werden meist nicht einzeln, sondern in zusammenhängenden Gruppen beispielsweise an einer sogenannten Schilderbrücke quer über der Fahrbahn angebracht. Über jeder Fahrspur der Fahrbahn hängt dann ein Wechselverkehrszeichengeber. Die von den einzelnen Wechselverkehrszeichengebern gezeigten Zustände dürfen keinen Konflikt auslösen, das heißt sie dürfen sich nicht widersprechen. Insbesondere dürfen keine gefährlichen Zeichenkombinationen - wie zwei gegeneinander weisende Gelbpfeile, Doppelbilder sowie verstümmelte Bilder angezeigt werden. Die angezeigten Istzustände der Verkehrszeichen müssen daher ständig überwacht werden, um auftretende Fehler, die leicht zu Verkehrsunfällen führen können, rechtzeitig zu erkennen.

Aus "Die WVZ- Steuerung von Siemens setzt Maßstäbe", Siemens Grünlicht, Informationen zur Straßenverkehrstechnik, Ausgabe 33, 1994, Seiten 22-26, ist bekannt, daß eine Signalsicherung in einer Streckenstation, die beispielsweise in einem Schaltschrank am Straßenrand angeordnet ist, vorgesehen ist. Die Aufgabe der Signalsicherung ist es dabei, die Auswirkungen elektrotechnischer Fehler der Wechselverkehrszeichensteuerung, der Signalgeber und der Verkabelung auf den Signalisierungszustand zu verhindern. Wesentliche Störungen führen dabei zur Abschaltung des kompletten Anzeigequerschnitts. Um bei der Signalsicherung eine genügend hohe Sicherheit zu gewährleisten, müssen allerdings mindestens zwei Instanzen unabhängig voneinander das angezeigte Bild ständig auf Einhaltung der Regeln überwachen.

Es ist daher Aufgabe der Erfindung, ein Verfahren und eine Vorrichtung anzugeben, die die Signalsicherung bei einem System mit Wechselverkehrszeichengebern weiter verbessert

Die Aufgabe wird erfindungsgemäß mit einem Verfahren zur Signalsicherung mit den kennzeichnenden Merkmalen des Patentanspruchs 1 sowie mit einer Vorrichtung zur Signalsicherung mit den kennzeichnenden Merkmalen des Patentanspruches 6 gelöst.

Beim Verfahren zur Signalsicherung nach Patentanspruch 1 wird dabei in vorteilhafter Weise von der Zentraleinheit ein Sollzustand einer ausgewählten Anzeigevorrichtung an das zugehörige Stellglied des Wechselverkehrszeichengebers übertragen. Die Rückmeldung über den angezeigten Istzustand der ausgewählten Anzeigevorrichtung wird an alle Stellglieder sowie die Zentraleinheit übertragen. In jedem Stellglied sowie der Zentraleinheit werden die aktuell angezeigten Istzustände auf Konflikte untereinander überprüft. In vorteilhafter Weise ist jedes Stellglied sowie die Zentraleinheit in der Lage, die Anzeigevorrichtungen, deren Istzustände einen Konflikt untereinander aufweisen, in einen sicheren Zustand zu schalten.

In einer weiteren vorteilhaften Ausgestaltung nach Patentanspruch 2 ist zusätzlich vorgesehen, beim Auftreten eines Konflikts alle Anzeigevorrichtungen in einen sicheren Zustand zu schalten, damit sichergestellt ist, daß das offensichtlich fehlerhaft arbeitende System komplett gesichert ist.

Nach Patentanspruch 3 überprüft jedes Stellglied die ihm zugehörige Anzeigevorrichtung auf eine Übereinstimmung zwischen Soll- und Istzustand und schaltet bei einer Abweichung die Anzeigevorrichtung ab, damit möglichst frühzeitig ein fehlerhafte Anzeige verhindert wird.

Durch Verwendung einer Signalsicherungsmatrix nach Patentanspruch 4, in der die Konflikte zwischen den Istzuständen beschrieben sind, ist eine besonders übersichtliche Darstellung der möglichen Konflikte und der darauf zu erfolgenden Reaktionen sichergestellt. Auch eine Überprüfung der einzelnen Stellglieder auf die Benutzung einer einheitlichen Signalsicherungsmatrix ist dadurch vereinfacht

In der vorteilhaften Ausgestaltung nach Patentanspruch 5 kontrollieren die einzelnen Stellglieder alle anderen Stellglieder auf übereinstimmende Soll- und Istzustände, wodurch eine zusätzliche Sicherheit gegeben ist.

In der Vorrichtung zur Durchführung des Verfahrens nach Patentanspruch 6 ist es vorgesehen, daß die einzelnen Stellglieder über einen Steuerbus so untereinander verbunden sind, daß die Rückmeldungen über angezeigte Istzustände an alle Stellglieder und die Zentraleinheit übermittelt werden. Dadurch ist sichergestellt, daß alle Stellglieder und die Zentraleinheit unabhängig voneinander die angezeigten Istzustände auf Konflikte überprüfen können.

In der vorteilhaften Ausgestaltung nach Patentanspruch 7 sind jedem Stellglied Schalter zugeordnet, die einen Notabschaltkreis zwischen den Stellgliedern und der Zentraleinheit abschalten können, sobald ein Fehler zwischen Soll- und Istzustand auftritt. Der abgeschaltete Notabschaltkreis bewirkt dann eine Abschaltung der Betriebsspannungsleitung für alle Anzeigevorrichtungen. Damit ist bei Fehlern in den Stellgliedern sichergestellt, daß die Anzeigevorrichtungen auch tatsächlich abgeschaltet werden.

Besonders einfach gestaltet sich die Vorrichtung nach Patentanspruch 8 durch Steuerprozessoren, die in den Stellgliedern und der Zentraleinheit angeordnet sind und für die Übertragung und Auswertung der Sollzustände und der Istzustände zuständig sind.

Anhand der einzigen Figur in der Zeichnung wird die Erfindung näher erläutert. Dabei zeigt die Figur schematisch ein Schaltbild der erfindungsgemäßen Vorrichtung zur Signalsicherung.

In einem System 1 aus Wechselverkehrszeichengebern 2 sind schematisch zwei Wechselverkehrszeichengeber 2 dargestellt. Die Wechselverkehrszeichengeber 2 weisen dabei jeweils eine Anzeigevorrichtung 3, beispielsweise aus matrixartig zusammengesetzten Leuchtpunkten, die durch Lichtleiterbündel beleuchtet werden, sowie ein Stellglied 4 auf. Die Stellglieder 4 steuern die einzelnen Anzeigevorrichtungen 3 und sind über einen Steuerbus 5 mit einer Zentraleinheit 6 verbunden. Zum Anzeigen eines Verkehrszeichens teilt die Zentraleinheit 6 über diesen Steuerbus 5 einem Stellglied 4 den Sollzustand einer aktuell ausgewählten Anzeigevorrichtung 3 mit. Der Sollzustand wird an die ausgewählte Anzeigevorrichtung 3 übermittelt, die ihrerseits Rückmeldungen über den angezeigten Istzustand an die Stellglieder 4 zurücküberträgt. Zur Stromversorgung dient eine Energieversorgungseinrichtung 7, die über eine Leitung 8 zur Stromversorgung die Stellglieder 4 sowie über eine Betriebsspannungsleitung 9 die Anzeigevorrichtungen 3 mit Strom versorgt. In den Stellgliedern 4 sowie der Zentraleinheit 6 sind Steuerprozessoren 10 vorgesehen, die die angezeigten Istzustände mit den anzuzeigenden Sollzuständen vergleichen. Die angezeigten Istzustände aller Wechselverkehrszeichengeber werden mit Hilfe einer sogenannten, im Stellglied 4 abgespeicherten, Signalsicherungsmatrix überprüft. In der Signalsicherungsmatrix ist beschrieben, welche Istzustände nicht zur gleichen Zeit von unterschiedlichen Wechselverkehrszeichengebern angezeigt werden dürfen (Konflikt), damit eine Verkehrsgefährdung vermieden wird. Detektiert ein Steuerprozessor 10 eine Abweichung des Ist- vom Sollzustand oder eine in der Signalsicherungsmatrix als gefährlich markierte Kombination von Istzuständen (Konflikt), so werden mindestens die daran beteiligten Anzeigevorrichtungen 3 in einen sicheren Zustand geschaltet, beispielsweise werden sie abgeschaltet. Im Fall des Konflikts wird eine demgegenüber höhere Sicherheit durch das Abschalten aller im System 1 angeordneten Anzeigevorrichtungen 3 erzielt.

Zusätzlich ist ein Notabschaltkreis 11 vorgesehen, der die einzelnen Stellglieder 4 mit der Zentraleinheit 6 verbindet. In jedem Stellglied sowie in der Zentraleinheit sind Schalter 12 vorgesehen, die im Fehlerfall ausgelöst werden. Ein Schalter 13 zum Unterbrechen der Betriebsspannungsleitung 9, der sich im Notabschaltkreis 11 befindet, bewirkt im Fehlerfall eine Unterbrechung der Betriebsspannungsleitung 9. Dadurch werden alle Anzeigevorrichtungen abgeschaltet. Somit ist sowohl eine Abschaltung durch die Stellglieder 4 wie auch eine Abschaltung über die Betriebsspannungsleitung 9 sichergestellt. In adernsparender Technik werden die Leitung 8 zur Strömversorgung der Stellglieder 4 , die Betriebsspannungsleitung 9, der Steuerbus 5 und der Notabschaltkreis 11 gemeinsam in einem Kabelstrang von der Zentraleinheit 6 zu den einzelnen Wechselverkehrszeichengebern 2 geführt.

## Patentansprüche

1. Verfahren zur Signalsicherung in einem System (1) mit Wechselverkehrszeichengebern (2), mit einer Zentraleinheit (6), die den Wechselverkehrszeichengebern (2) zugeordnet ist, wobei in jedem Wechselverkehrszeichengeber mindestens ein zugehöriges Stellglied(4) und eine zugehörige Anzeigevorrichtung (3) angeordnet ist,
**dadurch gekennzeichnet,**
**daß** von der Zentraleinheit (6) ein Sollzustand einer aktuell ausgewählten Anzeigevorrichtung (3) an das zugehörige Stellglied (4) übertragen wird,
**daß** das der ausgewählten Anzeigevorrichtung (3) zugeordnete Stellglied (4) den Sollzustand an die ausgewählte Anzeigevorrichtung (3) überträgt,
**daß** das der ausgewählten Anzeigevorrichtung (3) zugeordnete Stellglied (4) den Istzustand der ausgewählten Anzeigevorrichtung (3) ermittelt und an alle Stellglieder (4) und die Zentraleinheit (6) überträgt,
**daß** jedes Stellglied (4) und die Zentraleinheit (6) den Istzustand mit angezeigten Istzuständen der weiteren Anzeigevorrichtungen (3) vergleichen, und
**daß** die Stellglieder (4) und/oder die Zentraleinheit (6), die einen Konflikt zwischen den Istzuständen von wenigstens zwei Anzeigevorrichtungen (3) erkennen, einen Befehl zum Abschalten an die den wenigstens zwei Anzeigevorrichtungen (3) zugeordneten Stellglieder (4) übermitteln, welche die wenigstens zwei Anzeigevorrichtungen (3) in einen sicheren Zustand schalten.

2. Verfahren zur Signalsicherung nach Anspruch 1,
**dadurch gekennzeichnet,**
**daß** die Stellglieder (4) und/oder die Zentraleinheit (6), die den Konflikt zwischen den Istzuständen erkennen, alle Anzeigevorrichtungen (3) in einen sicheren Zustand schalten.

3. Verfahren zur Signalsicherung nach einem der Ansprüche 1 oder 2,
**dadurch gekennzeichnet,**
**daß** das Stellglied (4) den Istzustand mit dem Sollzustand der zugehörigen Anzeigevorrichtung (3) vergleicht und bei einer Abweichung des Istzustands vom Sollzustand die zugehörige Anzeigevorrichtung (3) ausschaltet.

4. Verfahren zur Signalsicherung nach einem der Ansprüche 1, 2 oder 3,
**dadurch gekennzeichnet,**
**daß** die Konflikte, die zu einer Abschaltung der wenigstens zwei Anzeigevorrichtungen (3) führen, in einer Signalsicherungsmatrix hinterlegt werden, die in jedem Stellglied (4) und der Zentraleinheit (6) abgespeichert wird.

5. Verfahren zur Signalsicherung nach einem der Ansprüche 1 bis 4,
**dadurch gekennzeichnet,**
**daß** der Sollzustand der ausgewählten Anzeigevorrichtung (3) an alle Stellglieder (4) in dem System (1) übertragen wird und
**daß** alle Stellglieder (4) die Ist- und Sollzustände der Anzeigevorrichtungen (3) vergleichen und bei einer Abweichung des Ist- vom Sollzustand einer fehlerhaften Anzeigevorrichtung (3) diese fehlerhafte Anzeigevorrichtung (3) ausgeschaltet wird.

6. Vorrichtung zur Signalsicherung in Systemen (1) mit Wechselverkehrszeichengebern (2), mit einer Zentraleinheit (6), die den Wechselverkehrszeichengebern (2) zugeordnet ist, mit miteinander verbundenen Stellgliedern (4) und zugehörigen Anzeigevorrichtungen (3) in jedem Wechselverkehrszeichengeber (2), wobei die Stellglieder (4) mit der Zentraleinheit (6) verbunden sind, und die Anzeigevorrichtungen (3) über eine Betriebsspannungsleitung mit einer Energieversorgungseinrichtung (7) verbunden sind,
**dadurch gekennzeichnet,**
**daß** die Stellglieder (4) über einen Steuerbus (5) untereinander so verbunden sind, daß von den Stellgliedern übermittelte Rückmeldungen über angezeigte Istzustände der jeweils zugehörigen Anzeigevorrichtungen (3) an alle Stellglieder (4) und die Zentraleinheit (6) übermittelt werden, und daß bei einem Konflikt zwischen den Istzuständen von wenigstens zwei Anzeigevorrichtungen (3) ein Befehl zum Abschalten an die den wenigstens zwei Anzeigevorrichtungen (3) zugeordneten Stellglieder (4) übermittelt wind, um die wenigstens zwei Anzeigevorrichtungen (3) in einen sicheren Zustand zu schalten.

7. Vorrichtung zur Signalsicherung nach Anspruch 6,
**dadurch gekennzeichnet,**
**daß** die Stellglieder (4) und die Zentraleinheit (6) durch einen Notabschaltkreis (11) verbunden sind und jeweils einen Schalter (12) zum Unterbrechen des Notabschaltkreises (11) aufweisen,
und **daß** der Notabschaltkreis (11) über einen weiteren Schalter (13) mit der Betriebsspannungsleitung (9) so verbunden ist, daß beim Unterbrechen des Notabschaltkreises (11) die Betriebsspannungsleitung (9) unterbrochen wird.

8. Vorrichtung zur Signalsicherung nach einem der Ansprüche 6 oder 7,
**dadurch gekennzeichnet,**
**daß** die Stellglieder (4) und die Zentraleinheit (6) jeweils einen Steuerprozessor (10) für die Übertragung und Auswertung der Sollzustände und der Istzustände aufweisen.

## Claims

1. Method for signal protection in a system (1) with changeable road sign signal generators (2), with a central processor unit (6) which is assigned to the changeable road sign signal generators (2), at least one associated actuator element (4) and one associated display device (3) being arranged in each changeable road sign signal generator, **characterized in that** a setpoint state of a currently selected display device (3) is transmitted from the central processor unit (6) to the associated actuator element (4), **in that** the actuator element (4) which is assigned to the selected display device (3) transmits the setpoint state to the selected display device (3), **in that** the actuator element (4) which is assigned to the selected display device (3) determines the actual state of the selected display device (3) and transmits it to all the actuator elements (4) and to the central processor unit (6), **in that** each actuator element (4) and the central processor unit (6) compare the actual state with displayed actual states of the further display devices (3), and **in that** the actuator element (4) and/or the central processor unit (6) which detect a conflict between the actual states of at least two display devices (3) transmit a switching-off instruction to the actuator elements (4) which are assigned to the at least two display devices (3) and which switch the at least two display devices (3) into a safe state.

2. Method for signal protection according to Claim 1, **characterized in that** the actuator elements (4) and/or the central processor unit (6) which detect the conflict between the actual states switch all the display devices (3) into a safe state.

3. Method for signal protection according to one of Claims 1 or 2, **characterized in that** the actuator element (4) compares the actual state with the setpoint state of the associated display device (3), and switches off the associated display device (3) when the actual state differs from the setpoint state.

4. Method for signal protection according to one of Claims 1, 2 or 3, **characterized in that** the conflicts which cause the at least two display devices (3) to switch off are placed in a signal protection matrix which is stored in each actuator element (4) and the central processor unit (6).

5. Method for signal protection according to one of Claims 1 to 4, **characterized in that** the setpoint state of the selected display device (3) is transmitted to all the actuator elements (4) in the system (1), and **in that** all the actuator elements (4) compare the actual and setpoint states of the display devices (3), and when the actual state of a faulty display device (3) differs from its setpoint state this faulty display device (3) is switched off.

6. Device for signal protection in systems (1) having changeable road sign signal generators (2), having a central processor unit (6) which is assigned to the changeable road sign signal generators (2), having actuator elements (4) which are connected to one another and associated display devices (3) in each changeable road sign signal generator (2), the actuator elements (4) being connected to the central processor unit (6), and the display devices (3) being connected to a power supply device (7) via an operating voltage line, **characterized in that** the actuator elements (4) are connected to one another by means of a control bus (5) in such a way that acknowledgement reports - transmitted by the actuator elements - about displayed actual states of the respective associated display devices (3) are transmitted to all the actuator elements (4) and to the central processor unit (6), and **in that**, when there is a conflict between the actual states of at least two display devices (3), a switching-off instruction is transmitted to the actuator elements (4) which are assigned to the at least two display devices (3), in order to switch the at least two display devices (3) into a safe state.

7. Device for signal protection according to Claim 6, **characterized in that** the actuator elements (4) and the central processor unit (6) are connected by means of an emergency switch-off circuit (11) and each have a switch (12) for disconnecting the emergency switch-off circuit (11), and **in that** the emergency switch-off circuit (11) is connected to the operating voltage line (9) via a further switch (13) in such a way that when the emergency switch-off circuit (11) is disconnected the operating voltage line (9) is disconnected.

8. Device for signal protection according to one of Claims 6 or 7, **characterized in that** the actuator elements (4) and the central processor unit (6) each have a control processor (10) for transmitting and evaluating the setpoint states and the actual states.

## Revendications

1. Procédé de fiabilisation de signaux dans un système (1) comportant des dispositifs de signalisation en circulation alternée (2), une unité centrale (6) qui est associée aux dispositifs de signalisation en circulation alternée (2), chaque dispositif de signalisation en circulation alternée comportant au moins un actionneur associé (4) et un dispositif d'affichage associé (3),
**caractérisé en ce que**
un état de consigne d'un dispositif d'affichage (3) choisi présentement est transmis par l'unité centrale (6) à l'actionneur associé (4),
l'actionneur (4) associé au dispositif d'affichage choisi (3) transmet l'état de consigne au dispositif d'affichage choisi (3),
l'actionneur (4) associé au dispositif d'affichage choisi (3) détermine l'état réel du dispositif d'affichage choisi (3) et le transmet à tous les actionneurs (4) et à l'unité centrale (6),
chaque actionneur (4) et l'unité centrale (6) comparent l'état réel avec les états réels indiqués par les autres dispositifs d'affichage (3), et
les actionneurs (4) et/ou l'unité centrale (6), qui détectent un conflit entre les états réels des au moins deux dispositifs d'affichage (3), transmettent un ordre d'arrêt aux actionneurs (4) qui sont associés à au moins deux dispositifs d'affichage (3) et qui commutent les au moins deux dispositifs d'affichage (3) dans un état fiable.

2. Procédé de fiabilisation de signaux selon la revendication 1, **caractérisé en ce que** les actionneurs (4) et l'unité centrale (6), qui détectent le conflit entre les états réels, commutent tous les dispositifs d'affichage (3) dans un état fiable.

3. Procédé de fiabilisation de signaux selon l'une des revendications 1 ou 2, **caractérisé en ce que** l'actionneur (15) compare l'état réel avec l'état de consigne du dispositif d'affichage associé (3) et, en cas d'écart entre l'état réel et l'état de consigne, arrête le dispositif d'affichage associé (3).

4. Procédé de fiabilisation de signaux selon l'une des revendications 1, 2 ou 3, **caractérisé en ce que** les conflits, qui entraînent un arrêt des au moins deux dispositifs d'affichage (3), sont mis dans une matrice de fiabilisation de signaux, qui est mémorisée dans chaque actionneur (15) et dans l'unité centrale (6).

5. Procédé de fiabilisation de signaux selon l'une des revendications 1 à 4, **caractérisé en ce que** l'état de consigne du dispositif d'affichage choisi (3) est transmis à tous les actionneurs (4) dans le système (1) et **en ce que** tous les actionneurs (4) comparent les états réels et de consigne du dispositif d'affichage (3) et, en cas d'écart entre l'état réel et l'état de consigne d'un dispositif d'affichage défectueux (3), ce dispositif d'affichage défectueux (3) est arrêté.

6. Dispositif de fiabilisation de signaux dans des systèmes (1) comportant des dispositifs de signalisation en circulation alternée (2), une unité centrale (6) qui est associée aux dispositifs de signalisation en circulation alternée (2), des actionneurs (4) reliés entre eux et des dispositifs d'affichage associés (3) dans chaque dispositif de signalisation en circulation alternée (2), les actionneurs (4) étant reliés à l'unité centrale (6), et les dispositifs d'affichage (3) étant reliés à un dispositif d'alimentation en énergie (7) via une ligne de tension de service,
**caractérisé en ce que**
les actionneurs (4) sont reliés entre eux par un bus de commande (5) de sorte que des informations en retour transmises par les actionneurs et relatives aux états réels affichés des dispositifs d'affichage associés (3) sont transmises à tous les actionneurs (4) et à l'unité centrale (6), et
en cas de conflit entre les états réels d'au moins deux dispositifs d'affichage (3), un ordre d'arrêt est transmis aux actionneurs (4) associés aux au moins deux dispositifs d'affichage (3) afin de commuter les au moins deux dispositifs d'affichage (3) dans un état fiable.

7. Dispositif de fiabilisation de signaux selon la revendication 6, **caractérisé en ce que** les actionneurs (4) et l'unité centrale (6) sont reliés par un circuit d'arrêt d'urgence (11) et comportent chacun un interrupteur (12) destiné à interrompre le circuit d'arrêt d'urgence (11), et **en ce que** le circuit d'arrêt d'urgence (11) est relié à la ligne de tension de service (9) par un autre interrupteur (13) de sorte que, lors de l'interruption du circuit d'arrêt d'urgence (11), la ligne de tension de service (9) est coupée.

8. Dispositif de fiabilisation de signaux selon l'une des revendications 6 ou 7, **caractérisé en ce que** les actionneurs (4) et l'unité centrale (6) comportent chacun un processeur de commande (10) destiné à transmettre et à exploiter les états de consigne et les états réels.
